# FASCICULE DE BREVET EUROPEEN

(11) **EP 1 882 262 B1**
(45) Date de publication et mention de la délivrance du brevet: **25.02.2009**
(21) Numéro de dépôt: 06753664.9
(22) Date de dépôt: 17.05.2006
(51) Int. Cl.: H01H 85/20, H01R 13/11, H01R 43/16

(54) **DISPOSITIF DE CONNEXION ELECTRIQUE POUR L'INSERTION D'UNE FICHE MALE DE CONNEXION D'UN COMPOSANT ELECTRONIQUE TEL QUE FUSIBLE OU RELAIS**
ELEKTRISCHE ANSCHLUSSVORRICHTUNG ZUM EINSETZEN EINES STECKVERBINDERS EINER ELEKTRONISCHEN KOMPONENTE, WIE Z.B. EINER SICHERUNG ODER EINES RELAIS
ELECTRIC CONNECTING DEVICE FOR INSERTING A MALE PLUG CONNECTOR OF AN ELECTRONIC COMPONENT SUCH AS A FUSE OR RELAY

(30) Priorité: 18.05.2005 US 682092 P
(43) Date de publication de la demande: 30.01.2008
(73) Titulaire: Continental Automotive France, 31100 Toulouse (FR)
(72) Inventeur: ADER, Jean-Michel, F-31120 Roques sur Garonne (FR)
(74) Mandataire: Bonn, Roman Klemens
(86) Numéro de dépôt international: PCT/EP2006/004640
(87) Numéro de publication internationale: WO 2006/122765

(56) Documents cités:
- EP-A- 0 356 106
- US-A- 4 943 248
- US-A- 5 989 078
- US-B1- 6 193 567

## Description

L'invention concerne un dispositif de connexion électrique pour l'insertion d'une fiche mâle de connexion d'un composant électronique tel que fusible ou relais. De tels dispositifs de connexion sont particulièrement adaptés pour constituer des éléments de liaison pour la connexion électrique d'un composant électronique sur un support tel qu'un circuit imprimé.

Les dispositifs de connexion actuels destinés à l'insertion de fiches mâles de connexion de composants électroniques sont classiquement constitués d'armatures métalliques intégrées et assemblées à l'intérieur d'une coque plastique conférant à ces dispositifs de connexion une très bonne résistance mécanique. De tels dispositifs de connexion présentent toutefois deux principaux inconvénients majeurs. En effet, chaque modèle de dispositif de connexion est dédié à un composant électronique spécifique du fait que les caractéristiques des fiches de connexion (forme des fiches, nombre de fiches, positionnement relatif...) pouvant être insérées dans une coque plastique sont figées. Ainsi, cette conception impose de réaliser une multitude de modèles différents de dispositifs de connexion. De plus, de tels dispositifs de connexion s'avèrent également présenter des problèmes de robustesse conduisant à des défauts de contact électrique.

En vue de pallier ces inconvénients, une autre solution a consisté à réaliser des dispositifs de connexion dépourvus de coque plastique et adaptés pour permettre l'insertion d'une fiche mâle de connexion unique. Selon cette conception, les dispositifs de connexion unitaires sont disposés et solidarisés sur un support, en nombre et selon une répartition fonctions du nombre et de l'agencement des fiches de connexion des composants électroniques à connecter sur le dit support.

Sur la base de ce principe, en outre, une première solution a consisté à réaliser des dispositifs de connexion « bi-matières » constitués d'une armature métallique, par exemple en un matériau à base de cuivre, disposée à l'intérieur d'une ceinture d'insertion d'une fiche mâle de connexion, par exemple en un matériau à base d'acier. Une telle conception permet de réaliser des dispositifs de connexion présentant une bonne robustesse tant thermique que mécanique. Par contre, elle s'avère conduire à des coûts de production relativement élevés.

Une seconde solution a consisté à réaliser des dispositifs de connexion « mono matière » composés d'une simple armature métallique, et donc d'un coût de revient notablement inférieur à celui des dispositifs de connexion « bi-matières ». Toutefois de tels dispositifs de connexion « mono matière » s'avèrent, en contre partie, présenter de fréquents problèmes de robustesse thermique et mécanique. Un tel dispositif est connu par example du document US-B1-6 193 567.

La présente invention vise à pallier les inconvénients précités des dispositifs de connexion actuels, et a pour principal objectif de fournir un dispositif de connexion « mono-matière » d'un coût de production optimisé, présentant, en outre, des garanties de robustesse.

Un autre objectif de l'invention est de fournir un dispositif de connexion présentant un excellent comportement thermoélectrique.

A cet effet, l'invention vise un dispositif de connexion électrique pour l'insertion d'une fiche mâle de connexion d'un composant électronique tel que fusible ou relais, constitué d'une bande de matériau électriquement conducteur présentant une portion centrale dans laquelle est ménagée une fente d'introduction de la fiche mâle de connexion à insérer et, symétriquement de part et d'autre de la dite portion centrale, deux portions longitudinales comportant chacune un tronçon intermédiaire, dit d'insertion, dans lequel est formée une lame de contact électrique délimitée par une découpe, et un tronçon terminal destiné à être enfiché dans un support, la dite bande étant conformée de façon à présenter un état final obtenu par pliages, dans lequel elle forme un dispositif de connexion composé :
- d'une cage parallélépipédique délimitée par la portion centrale de la bande de matériau formant une paroi frontale d'introduction de la fiche mâle de connexion à insérer, et par les deux tronçons intermédiaires d'insertion formant deux parois latérales et conformés de façon que leurs lames de contact comportent chacune une zone de contact pour une fiche mâle de connexion introduite dans la cage,
- d'un tronçon enfichable dans un support constitué des deux tronçons terminaux plaqués l'un contre l'autre,
- et d'organes de maintien des deux tronçons terminaux dans leur position relative accolée.

Le principe de l'invention a donc été de réaliser un dispositif de connexion en repliant sur elle-même une bande développée, de façon à obtenir un modèle symétrique présentant notamment une cage de protection des lames de contact électrique, et un tronçon enfichable présentant une double épaisseur de matière.

Ce principe de pliage sur lui-même d'un développé de matière, qui peut être réalisé directement dans l'outil de découpe, conduit, en premier lieu, à un coût de production optimisé du fait que, d'une part, il s'avère conduire à une très faible consommation de développé de matériau, et que d'autre part, le pas de l'outil peut être très réduit.

De plus, ce principe s'avère conférer une très grande robustesse mécanique au dispositif de connexion du fait notamment :
- de la présence de la cage parallélépipédique qui offre un excellent guidage pour les fiches mâles de connexion, et qui présente une bonne résistance aux différentes contraintes auxquelles sont soumis les dispositifs de connexion lors du process de fabrication puis durant leur durée de vie,
- de la robustesse du tronçon enfichable constitué d'une double épaisseur de matière.

Le dispositif de connexion selon l'invention s'avère, en outre, présenter un très bon comportement thermoélectrique du fait, d'une part, de sa forme symétrique qui conduit à une répartition homogène et symétrique de la chaleur, et d'autre part, de la double épaisseur et donc de l'importante section du tronçon enfichable.

Il convient également de noter que les dispositifs de connexion selon l'invention sont compatibles avec tous les modes classiques de montage des dispositifs de connexion sur un support tel qu'un circuit imprimé, à savoir notamment : insertion en force, refusion, brasage à la vague, montage en surface.

Selon un mode de réalisation avantageux de l'invention, les organes de maintien des deux tronçons terminaux dans leur position relative accolée comprennent un tronçon intermédiaire d'assemblage ménagé entre le tronçon intermédiaire d'insertion et le tronçon terminal de chaque portion longitudinale, les dits tronçons intermédiaires d'assemblage étant adaptés pour venir se plaquer l'un contre l'autre dans l'état final du dispositif de connexion, et un des dits tronçons intermédiaires d'assemblage comportant des rabats s'étendant latéralement de part et d'autre de ce dernier et adaptés pour être rabattus sur l'autre tronçon intermédiaire d'assemblage.

De tels rabats, réalisés d'un seul tenant avec les autres éléments du dispositif de connexion selon l'invention, fournissent une solution très avantageuse, en terme de coût de production, pour assurer un parfait maintien du dit dispositif de connexion dans son état final.

Selon un autre mode de réalisation avantageux de l'invention, la portion centrale comporte deux rebords ménagés de part et d'autre de la fente et orientés de façon à s'étendre à l'intérieur de la cage en vue de parfaire le guidage de la fiche mâle de connexion. Un tel guidage constitue une sécurité dite « anti viol » qui permet d'éviter d'éventuelles dégradations des lames de contact électrique lorsqu'une fiche mâle de connexion est introduite de biais dans la fente.

Par ailleurs, chaque lame de contact électrique présente avantageusement, selon l'invention, la forme d'un dièdre doté d'une arête transversale définissant une zone de contact pour une fiche mâle de connexion introduite dans la cage.

Selon une première variante avantageuse de réalisation de l'invention, chaque lame de contact électrique est, en outre, délimitée par une découpe en forme de U, et présente une conformation adaptée pour posséder une extrémité longitudinale libre s'étendant en recouvrement de la portion pleine de la paroi latérale correspondante de la cage, située dans le prolongement longitudinal de la découpe.

Cette forme de lame de contact permet de réduire l'effort à exercer en vue de l'insertion d'une fiche mâle de connexion tout en garantissant un parfait contact ultérieur entre cette fiche mâle de connexion et les lames de contact, du fait des butées constituées par les parois latérales de la cage qui garantissent contre tout éloignement relatif excessif, par dilatation et/ou fluage, des dites lames de contact.

Par ailleurs, chacune des découpes en forme de U est avantageusement ménagée de façon que l'extrémité libre de chaque lame de contact électrique s'étende au voisinage de la paroi frontale de la cage.

Selon cette première variante de réalisation, chaque lame de contact électrique présente, en outre, une zone transversale de moindre épaisseur au voisinage de son extrémité libre, de façon à augmenter la flexibilité de cette dernière.

Selon une seconde variante avantageuse de réalisation de l'invention, chaque lame de contact électrique est délimitée par une découpe consistant en deux fentes longitudinales encadrant et délimitant longitudinalement la dite lame de contact électrique qui se trouve donc « encastrée » au niveau de chacune de ses extrémités longitudinales.

Par ailleurs, chaque tronçon intermédiaire de butée présente avantageusement une largeur supérieure à celle des parois latérales de la cage, adaptée pour définir une surface frontale d'appui pour un outil d'enfichage en force du dispositif de connexion dans un support.

En outre, chaque tronçon intermédiaire de butée présente avantageusement des faces longitudinales sur lesquelles sont ménagées des stries transversales destinées à éviter les remontées éventuelles par capillarité des vernis recouvrant usuellement les supports tels que les circuits imprimés.

Chaque tronçon intermédiaire de butée est également avantageusement percé d'un orifice médian traversant s'étendant entre les faces longitudinales du dit tronçon, destiné à l'entraînement mécanique de la tôle de matériau sur l'outil de production, et à constituer, ensuite, un réservoir de piégeage du vernis précité.

Selon un autre mode de réalisation avantageux de l'invention, chaque tronçon terminal est constitué de deux broches longitudinales parallèles.

D'autres caractéristiques buts et avantages de l'invention ressortiront de la description détaillée qui suit en référence aux dessins annexés qui en représentent à titre d'exemples non limitatifs deux modes de réalisation préférentiels. Sur ces dessins :
- la figure 1 est une vue de dessus partielle d'une plaque sur laquelle sont réalisées deux empreintes de dispositifs de connexion selon l'invention,
- la figure 2 est une vue frontale de ces dispositifs de connexion après découpe des empreintes et pliages de ces dernières,
- la figure 3 est une vue en perspective d'un des dispositifs de connexion des figures 1 et 2,
- la figure 4 est une coupe longitudinale par un plan A de ce dispositif de connexion,
- et la figure 5 est une coupe longitudinale similaire à celle de la figure 4, représentant une variante de dispositif de connexion selon l'invention.

Les dispositifs de connexion représentés aux figures sont adaptés pour loger une fiche mâle de connexion d'un composant électronique tel que fusible ou relais, et pour assurer une liaison électrique entre ce composant électronique et une piste de circuit imprimé.

Tel que représenté à la figure 1, ces dispositifs de connexion sont, en premier lieu, réalisés par estampage d'empreintes (au nombre de deux sur la figure 1) dans une plaque T en un matériau conducteur tel qu'un alliage de cuivre.

Tel que représenté sur cette figure 1, chaque empreinte consiste en une bande de matériau de largeur courante L présentant, en premier lieu, une portion centrale 3 dans laquelle est ménagée une fente transversale 6 délimitée par deux rebords 7, 8 présentant une section incurvée de guidage d'une fiche mâle de connexion lors de son introduction dans la fente 6.

Cette bande de matériau présente, en outre, symétriquement de part et d'autre de la portion centrale 3, deux portions longitudinales 4, 5 comportant chacune successivement à partir de la dite portion centrale :
- un tronçon intermédiaire 9, dit d'insertion, dans lequel est formée une lame de contact électrique 10 délimitée par une découpe en forme de U, 11-13,
- un tronçon intermédiaire d'assemblage 18 de largeur inférieure à la largeur courante L,
- un tronçon intermédiaire de butée 19, de largeur supérieure à la largeur courante L,
- et un tronçon terminal enfichable 24, 25 constitué (dans l'exemple représenté) de deux broches longitudinales parallèles. Il à noter cependant que les tronçons enfichables peuvent présenter en variante, une seule broche ou plus de deux broches.

Selon le mode de réalisation représenté aux figures 1 à 4, et en premier lieu, la découpe ménagée dans chaque tronçon intermédiaire d'insertion 9 consiste en une découpe en forme de U formée de deux fentes longitudinales 11, 12 obtenues par cisaillage et d'une fente transversale 13 obtenue par découpe. De plus, cette découpe en forme de U est ménagée de façon que la fente transversale 13 s'étende à proximité de la portion centrale 3.

Chaque lame de contact électrique 10 délimitée par une découpe 11-13 dans chaque tronçon intermédiaire d'insertion 9 présente la forme d'un dièdre constitué de deux faces 14, 15 (figure 4) de longueurs inégales s'étendant de part et d'autre d'une arête transversale 16 :
- une face 15 de plus faible longueur formant la portion d'extrémité libre de la lame de contact 10, et s'étendant donc au voisinage de la portion centrale 3,
- et une face 14 de plus grande longueur « encastrée » au niveau de son extrémité longitudinale opposée à l'arête transversale 16.

De plus, la face 15 présente une zone transversale 17 de moindre épaisseur adaptée pour augmenter la flexibilité du tronçon d'extrémité libre de chaque lame de contact 10.

Chaque tronçon intermédiaire d'assemblage 18 (figure 1) s'étend, quant à lui, dans le prolongement immédiat d'un tronçon intermédiaire d'insertion 9. De plus, un de ces tronçons intermédiaires d'assemblage 18 comporte deux rabats latéraux 26, 27 s'étendant latéralement de part et d'autre de ce dernier et adaptés pour être rabattus sur l'autre tronçon intermédiaire d'assemblage 18 dans une position relative accolée des dits tronçons intermédiaires d'assemblage 18.

Il est à noter que, afin de réduire le pas de l'outil, et en variante, les rabats 26, 27 peuvent être disposés alternativement sur les tronçons intermédiaires d'assemblage 18 de l'une puis l'autre portion longitudinale 4, 5 de deux empreintes voisines.

Chaque tronçon intermédiaire de butée 19 est, enfin, ménagé dans le prolongement direct d'un tronçon intermédiaire d'assemblage 18, et présente, tel que précité, une largeur supérieure à L adaptée pour former deux ailettes latérales 20, 21 définissant une surface frontale d'appui pour un outil d'enfichage en force du dispositif de connexion dans un support, au niveau de sa jonction avec le tronçon intermédiaire d'assemblage 18.

Il est à noter, en outre, que ces tronçons intermédiaires de butée 19 présentent également, au niveau de leur jonction avec les broches longitudinales parallèles constituant les tronçons terminaux 24, 25, une surface frontale de butée pouvant être utilisée pour la limitation de l'enfoncement du dispositif de connexion.

De plus, chaque tronçon intermédiaire de butée 19 présente des faces longitudinales sur lesquelles sont ménagées des stries transversales 22 destinées à éviter les remontées éventuelles de vernis par capillarité.

Ces faces longitudinales sont, en outre, également percées d'un orifice médian traversant 23 (figure 3) destiné à l'entraînement mécanique de la plaque T sur l'outil de production, et à constituer, ensuite, un réservoir de piégeage du vernis.

Tel que représenté à la figure 1, les empreintes 1, 2 formées dans la plaque T sont reliées entre elles par un lien sécable 30 s'étendant entre les portions longitudinales 5 des dites empreintes, et reliant, de façon sécable, les tronçons intermédiaires de butée 19 des dites portions longitudinales.

Après découpe de la plaque T, ces empreintes 1, 2 sont ensuite pliées de façon à obtenir des dispositifs de connexion représentés à la figure 2 avant rupture du lien sécable 30, et à la figure 3 après rupture de ce lien.

Ces pliages consistent, en premier lieu, à replier chaque portion longitudinale 4, 5 autour de deux axes transversaux x1, x2 s'étendant au niveau de chacune des extrémités longitudinales des tronçons intermédiaires d'insertion 9, de façon à :
- réaliser une cage parallélépipédique délimitée par la portion centrale 3 formant une paroi frontale d'introduction de la fiche mâle de connexion à insérer, et par les deux tronçons intermédiaires d'insertion 9 formant deux parois latérales et conformés de façon que les arêtes transversales 16 de leurs lames de contact 10 forment chacune une zone de contact pour une fiche mâle de connexion introduite dans la cage,
- plaquer les uns contre les autres les tronçons intermédiaires d'assemblage 18, les tronçons intermédiaires de butée 19 et les tronçons enfichable 24, 25 respectifs des deux portions longitudinales 4, 5.

De plus, tel que notamment représenté à la figure 4, les lames de contact 10 sont conformées de façon à posséder une extrémité longitudinale libre s'étendant en recouvrement de la portion pleine de la paroi latérale correspondante 9 de la cage, située dans le prolongement longitudinal de la découpe 11-13.

De cette façon, les extrémités libres des lames de contact 10 viennent en appui glissant contre la paroi latérale 9 en vis-à-vis de la cage.

La dernière étape de réalisation des dispositifs de connexion consiste à replier les rabats 26, 27, de façon à interdire toute « ouverture » ultérieure de la cage.

Le dispositif de connexion représenté à la figure 5 se différencie de celui ci-dessus décrit en ce que ses lames de contact 10' sont « encastrées » au niveau de chacune de leurs extrémités longitudinales, et délimitées chacune, à cet effet, par une découpe consistant en deux fentes longitudinales 11, 12 encadrant la lame de contact 10'.

## Revendications

1. Dispositif de connexion électrique pour l'insertion d'une fiche mâle de connexion d'un composant électronique tel que fusible ou relais, **caractérisé en ce qu'**il est constitué d'une bande de matériau électriquement conducteur présentant une portion centrale (3) dans laquelle est ménagée une fente (6) d'introduction de la fiche mâle de connexion à insérer et, symétriquement de part et d'autre de la dite portion centrale, deux portions longitudinales (4, 5) comportant chacune un tronçon intermédiaire (9), dit d'insertion, dans lequel est formée une lame de contact électrique (10 ; 10') délimitée par une découpe (11-13 ; 11, 12), et un tronçon terminal (24, 25) destiné à être enfiché dans un support, la dite bande étant conformée de façon à présenter un état final obtenu par pliages, dans lequel elle forme un dispositif de connexion composé :
- d'une cage parallélépipédique délimitée par la portion centrale (3) de la bande de matériau formant une paroi frontale d'introduction de la fiche mâle de connexion à insérer, et par les deux tronçons intermédiaires d'insertion (9) formant deux parois latérales et conformés de façon que leurs lames de contact (10 ; 10') comportent chacune une zone de contact pour une fiche mâle de connexion introduite dans la cage,
- d'un tronçon enfichable dans un support constitué des deux tronçons terminaux (24, 25) plaqués l'un contre l'autre,
- et d'organes de maintien (18, 26, 27) des deux tronçons terminaux (24, 25) dans leur position relative accolée.

2. Dispositif de connexion selon la revendication 1 **caractérisé en ce que** les organes de maintien des deux tronçons terminaux (24, 25) dans leur position relative accolée comprennent un tronçon intermédiaire d'assemblage (18) ménagé entre le tronçon intermédiaire d'insertion (9) et le tronçon terminal (24, 25) de chaque portion longitudinale (4, 5), les dits tronçons intermédiaires d'assemblage étant adaptés pour venir se plaquer l'un contre l'autre dans l'état final du dispositif de connexion, et un des dits tronçons intermédiaires d'assemblage comportant des rabats (26, 27) s'étendant latéralement de part et d'autre de ce dernier et adaptés pour être rabattus sur l'autre tronçon intermédiaire d'assemblage (18).

3. Dispositif de connexion selon l'une des revendications 1 ou 2 **caractérisé en ce que** chaque lame de contact électrique (10) est délimitée par une découpe (11-13) en forme de U, et présente une conformation adaptée pour posséder une extrémité longitudinale libre s'étendant en recouvrement de la portion pleine de la paroi latérale correspondante (9) de la cage, située dans le prolongement longitudinal de la découpe (11-13).

4. Dispositif de connexion selon la revendication 3 **caractérisé en ce que** chaque découpe (11-13) est ménagée de façon que l'extrémité libre de chaque lame de contact électrique (10) s'étende au voisinage de la paroi frontale (3) de la cage.

5. Dispositif de connexion selon l'une des revendications 3 ou 4 **caractérisé en ce que** chaque lame de contact électrique (10) présente une zone transversale (17) de moindre épaisseur au voisinage de son extrémité libre.

6. Dispositif de connexion selon l'une des revendications 1 ou 2 **caractérisé en ce que** chaque lame de contact électrique (10') est délimitée par une découpe consistant en deux fentes longitudinales (11, 12) encadrant et délimitant longitudinalement la dite lame de contact électrique.

7. Dispositif de connexion selon l'une des revendications précédentes **caractérisé en ce que** les tronçons intermédiaires de butée (19) présentent une largeur supérieure à celle des parois latérales (9) de la cage, adaptée pour définir une surface frontale d'appui pour un outil d'enfichage en force du dispositif de connexion dans un support.

8. Dispositif de connexion selon la revendication 7 **caractérisé en ce que** chaque tronçon intermédiaire de butée (19) présente des faces longitudinales sur lesquelles sont ménagées des stries transversales (22).

9. Dispositif de connexion selon la revendication 8 **caractérisé en ce que** chaque tronçon intermédiaire de butée (19) est percé d'un orifice médian traversant (23) s'étendant entre les faces longitudinales du dit tronçon.

10. Dispositif de connexion selon l'une des revendications précédentes **caractérisé en ce que** chaque tronçon terminal est constitué de deux broches longitudinales parallèles.

## Claims

1. Electrical connecting device for inserting a male plug connector of an electronic component such as a fuse or relay, **characterised in that** it consists of a strip of electrically conductive material having a central portion (3) in which an opening (6) is formed for introducing the male plug connector to be inserted and, symmetrically on both sides of said central portion, two longitudinal portions (4, 5) each comprising an intermediate, so-called insertion, section (9), in which an electrical contact blade (10; 10') is formed which is delimited by a cut-out (11-13; 11, 12), and a terminal section (24, 25) for being plugged into a support, said strip being designed so as to have a final state obtained by folding, in which it forms a connecting device comprising:
- a parallelepiped cage delimited by the central portion (3) of the strip of material forming a front wall for introducing the male plug connector to be inserted, and by the two intermediate insertion sections (9) forming two lateral walls and designed so that their contact blades (10; 10') each comprise a contact area for a male plug connector introduced into the cage,
- a section which may be plugged into a support consisting of two terminal sections (24, 25) placed against one another,
- and members (18, 26, 27) maintaining two terminal sections (24, 25) in their relative attached position.

2. Connecting device according to claim 1, **characterised in that** the members for maintaining the two terminal sections (24, 25) in their relative attached position comprise an intermediate assembly section (18) formed between the intermediate insertion section (9) and the terminal section (24, 25) of each longitudinal portion (4, 5), said intermediate assembly sections being suitable for being placed against one another in the final state of the connecting device and one of said intermediate assembly sections comprising flaps (26, 27) extending laterally on both sides thereof and suitable for being folded over onto the other intermediate assembly section (18).

3. Connecting device according to claim 1 or claim 2, **characterised in that** each electrical contact blade (10) is delimited by a U-shaped cut-out (11-13) and has a shape suitable for having a free longitudinal end extending by overlapping the solid portion of the corresponding lateral wall (9) of the cage, located in the longitudinal extension of the cut-out (11-13).

4. Connecting device according to claim 3, **characterised in that** each cut-out (11-13) is formed in such a way that the free end of each electrical contact blade (10) extends in the vicinity of the front wall (3) of the cage.

5. Connecting device according to claim 3 or claim 4, **characterised in that** each electrical contact blade (10) has a transverse area (17) of reduced thickness in the vicinity of its free end.

6. Connecting device according to claim 1 or claim 2, **characterised in that** each electrical contact blade (10') is delimited by a cut-out consisting of two longitudinal openings (11, 12) surrounding and delimiting longitudinally said electrical contact blade.

7. Connecting device according to one of the preceding claims, **characterised in that** the intermediate stop sections (19) have a width greater than that of the lateral walls (9) of the cage, suitable for defining a front support surface for a tool for forcibly plugging the connecting device into a support.

8. Connecting device according to claim 7, **characterised in that** each intermediate stop section (19) has longitudinal faces on which transverse grooves (22) are formed.

9. Connecting device according to claim 8, **characterised in that** each intermediate stop section (19) is perforated by a central through-orifice (23) extending between the longitudinal faces of said section.

10. Connecting device according to one of the preceding claims, **characterised in that** each terminal section consists of two parallel longitudinal pins.

## Patentansprüche

1. Elektrische Anschlussvorrichtung zum Einsetzen eines Steckverbinders einer elektrischen Komponente, wie zum Beispiel einer Sicherung oder eines Relais, **dadurch gekennzeichnet, dass** sie aus einem elektrisch leitfähigen Materialband besteht, das einen Mittelteil (3), in dem ein Einführschlitz (6) für den einzusetzenden Steckverbinder eingerichtet ist, und symmetrisch zu beiden Seiten des Mittelteils zwei Längsteile (4, 5) aufweist, die jeweils einen Zwischenabschnitt (9), einen so genannten Einsetzzwischenabschnitt, in dem eine Zunge für elektrischen Kontakt (10; 10') ausgebildet ist, die von einem Ausschnitt (11-13; 11, 12) begrenzt wird, und einen Endabschnitt (24, 25) umfassen, der dazu bestimmt ist, in einen Träger hineingesteckt zu werden, wobei das Band so ausgestaltet ist, dass es einen Endzustand aufweist, der durch Biegungen erhalten wird und in dem es eine Anschlussvorrichtung bildet, die aus Folgendem besteht:
- einem quaderförmigen Gehäuse, das vom Mittelteil (3) des Materialbandes, der eine Stirnwand zum Einführen des einzusetzenden Steckverbinders bildet, und von den zwei Einsetzzwischenabschnitten (9) begrenzt wird, die zwei Seitenwände bilden und so ausgestaltet sind, dass ihre Kontaktzungen (10; 10') jeweils einen Kontaktbereich für einen Steckverbinder aufweisen, der in das Gehäuse eingeführt wird,
- einem Abschnitt, der in einen Träger hineingesteckt werden kann und der aus zwei Endabschnitten (24, 25) besteht, die gegeneinander gedrückt sind,
- und Elementen (18, 26, 27) zum Halten der zwei Endabschnitte (24, 25) in ihrer aneinander gefügten Position.

2. Anschlussvorrichtung nach Anspruch 1, **dadurch gekennzeichnet, dass** die Elemente zum Halten der zwei Endabschnitte (24, 25) in ihrer jeweiligen aneinander gefügten Position einen Verbindungszwischenabschnitt (18) umfassen, der zwischen dem Einsetzzwischenabschnitt (9) und dem Endabschnitt (24, 25) jedes Längsteils (4, 5) eingerichtet ist, wobei die Verbindungszwischenabschnitte angepasst sind, um im Endzustand der Anschlussvorrichtung gegeneinander gedrückt zu werden, und wobei einer der Verbindungszwischenabschnitte Laschen (26, 27) umfasst, die sich seitlich auf beiden Seiten dieses Letzteren erstrecken und angepasst sind, um über den anderen Verbindungszwischenabschnitt (18) geklappt zu werden.

3. Anschlussvorrichtung nach einem der Ansprüche 1 oder 2, **dadurch gekennzeichnet, dass** jede Zunge für elektrischen Kontakt (10) von einem U-förmigen Ausschnitt (11-13) begrenzt wird und eine Ausgestaltung aufweist, die angepasst ist, um ein freies Längsende zu besitzen, das sich überdeckt vom vollen Abschnitt der entsprechenden Seitenwand (9) des Gehäuses erstreckt und sich in der Längsverlängerung des Ausschnitts (11-13) befindet.

4. Anschlussvorrichtung nach Anspruch 3, **dadurch gekennzeichnet, dass** jeder Ausschnitt (11-13) so eingerichtet ist, dass sich das freie Ende jeder Zunge für elektrischen Kontakt (10) in der Nähe der Stirnwand (3) des Gehäuses erstreckt.

5. Anschlussvorrichtung nach einem der Ansprüche 3 oder 4, **dadurch gekennzeichnet, dass** jede Zunge für elektrischen Kontakt (10) einen Querbereich (17) mit geringerer Stärke in der Nähe ihres freien Endes aufweist.

6. Anschlussvorrichtung nach einem der Ansprüche 1 oder 2, **dadurch gekennzeichnet, dass** jede Zunge für elektrischen Kontakt (10') von einem Ausschnitt begrenzt wird, der aus zwei umrahmenden Längsschlitzen (11, 12) besteht und die Zunge für elektrischen Kontakt der Länge nach begrenzt.

7. Anschlussvorrichtung nach einem der vorhergehenden Ansprüche, **dadurch gekennzeichnet, dass** die Anschlagzwischenabschnitte (19) eine Breite aufweisen, die größer ist als jene der Seitenwände (9) des Gehäuses und die angepasst ist, um eine stirnseitige Auflagefläche für ein Werkzeug zum kraftvollen Hineinstecken der Anschlussvorrichtung in einen Träger zu definieren.

8. Anschlussvorrichtung nach Anspruch 7, **dadurch gekennzeichnet, dass** jeder Anschlagzwischenabschnitt (19) Längsflächen aufweist, auf denen Querriefen (22) eingerichtet sind.

9. Anschlussvorrichtung nach Anspruch 8, **dadurch gekennzeichnet, dass** in jeden Anschlagzwischenabschnitt (19) eine durchgehende Mittelöffnung (23) gebohrt ist, die sich zwischen den Längsflächen des Abschnitts erstreckt.

10. Anschlussvorrichtung nach einem der vorhergehenden Ansprüche, **dadurch gekennzeichnet, dass** jeder Endabschnitt aus zwei parallelen Längsstiften besteht.
